# EUROPÄISCHE PATENTSCHRIFT

(11) **EP 0 011 613 B1**
(45) Veröffentlichungstag und Bekanntmachung des Hinweises auf die Patenterteilung: **09.11.1983**
(21) Anmeldenummer: 79890051.0
(22) Anmeldetag: 16.11.1979
(51) Int. Cl.: F02D 1/16

(54) **Vorrichtung zur Einstellung des Einspritzzeitpunktes bei Einspritz-Brennkraftmaschinen**
Device for timing fuel injection in internal combustion engines
Dispositif pour régler le moment d'injection dans les moteurs à combustion interne

(30) Priorität: 20.11.1978 AT 8255/78
(43) Veröffentlichungstag der Anmeldung: 28.05.1980
(73) Patentinhaber: Friedmann & Maier Aktiengesellschaft, A-5400 Hallein bei Salzburg (AT)
(72) Erfinder: Lehner, Gerhard, Dipl.-Ing.-Dr., A-5400 Hallein (AT)
(74) Vertreter: Kretschmer, Adolf

## Beschreibung

Die Erfindung bezieht sich auf eine Vorrichtung zur Einstellung des Einspritzzeitpunktes beim Kaltstart von Einspritz-Brennkraftmaschinen, die mit einer Vorrichtung zur automatischen Verstellung des Einspritzzeitpunktes im Betrieb (Spritzversteller) ausgestattet sind, welche in Abhängigkeit von der Drehzahl gesteuert ist, mit einer zusätzlichen beim Start betätigbaren Einrichtung zur Vorverlegung des Einspritzzeitpunktes gegenüber dem bei Leerlaufdrehzahl eingestellten Einspritzzeitpunkt während des Anlaufens.

Einspritz-Brennkraftmaschinen weisen üblicherweise einen sogenannten Spritzversteiler auf, welcher in Abhängigkeit von der Drehzahl automatisch den Einspritzzeitpunkt verstellt. Die üblichen mechanischen oder hydraulischen Spritzversteller haben vom Prinzip her nur die Möglichkeit, mit steigender Drehzahl den Förderbeginn der Kraftstofförderpumpe ausschließlich in einer Richtung, vorwiegend im Sinne einer Vorverlegung, zu verstellen. Daraus ergibt sich somit, daß bei diesen üblichen Spritzverstellern die Einspritzung beim Start der Maschine erst später beginnt und erst im Lauf des Betriebes mit steigender Drehzahl verstellt wird. Dies ist nun aber insbesondere für den Kaltstart ungünstig. Der Zündverzug des eingespritzten Kraftstoffes ist bei kaltem Motor besonders lang, daher wäre eine. frühere Einspritzung zur Starterleichterung wünschenswert. Um den Verhältnissen beim Kaltstart besser Rechnung zu tragen, wurde bereits vorgeschlagen, den von der Kraftstofförderpumpe aufgebauten Druck so lange relativ zu erhöhen, als die Betriebstemperatur des Motors nocht nicht erreicht ist, und mit diesem Druck eine Einrichtung zur Verstellung des Einspritzzeitpunktes zu beaufschlagen. Auf diese Weise wird in der Warmlaufphase eine Verstellung des Einspritzzeitpunktes verwirklicht, jedoch ist mit einer solchen Ausbildung der Nachteil verbunden, daß die für den Kaltstart erforderliche Spritzverstellung erst nach dem Start eingestellt wird, da erst nach dem Start ein Druck von der Kraftstofförderpumpe aufgebaut wird.

Aus der DE-B-1 143 675 ist eine Weiterentwicklung einer Verstelleinrichtung für den Spritzbeginn bei Einspritzpumpen bekannt, wobei der Verstellantrieb einen äußeren und einen in diesem verschiebbar geführten inneren Verstellkolben aufweist, an denen der drehzahlabhängige Förderdruck einer Brennstoffzubringerpumpe angreift. Eine erste Feder drückt die beiden Kolben auseinander und eine zweite Feder wirkt auf den äußeren Kolben entgegen dem Förderdruck der Brennstoffzubringerpumpe. Die ursprüngliche Ausführungsform erlaubt nur eine mit der Motordrehzahl monoton zusammenhängende Verstellung des Spritzbeginnes. Bei der Weiterentwicklung sind die beiden Verstellkolbenarbeitsräume, deren Volumina die an beiden Verstellkolben angreifende erste Feder zu verringern bestrebt ist, durch Kanäle mit der Förderleitung der Zubringerpumpe unter Umgehung der diese erste Feder enthaltenden Kammer in Verbindung. Damit gelingt auch im Bereich der Startdrehzahl eine Vorverlegung des Spritzbeginnes, jedoch muß hierbei eine Verstelleinrichtung mit zwei teleskopisch ineinanderschiebbaren und innere Kanäle aufweisenden Kolben verwendet werden und es besteht keine Freizügigkeit, beispielsweise ein Fliehkraftdrehzahlmeßwerk einzusetzen.

Eine Einrichtung der eingangs genannten Art ist aus der GB-A-537 958 bereits bekanntgeworden. Aus der FR-A-2 387 356 ist eine Einrichtung zur Vorverlegung des Einspritzzeitpunktes während des Warmlaufens bekanntgeworden, bei welcher ein Betätigungskolben aus einer der maximalen Voreinspritzung entsprechenden Ausgangslage bei zunehmender Temperatur des Motors mit Druckmittel beaufschlagt wird und dadurch in seine Betriebslage gelangt, in welcher der Einspritzzeitpunkt geringer vorverstellt ist als beim Start.

Die Erfindung zielt nun darauf ab, eine Vorrichtung der eingangs genannten Art zu schaffen, bei welcher die korrekte Einstellung des Spritzzeitpunktes bereits vor dem Start einstellbar ist und welche unmittelbar in bestehende Einrichtungen zur Einstellung des Einspritzzeitpunktes integriert werden kann. Zur Lösung besteht die Erfindung gemäß einer ersten Ausführungsform im wesentlichen darin, daß eine Blockiereinrichtung, welche die Einrichtung zur Vorverlegung des Einspritzzeitpunktes in ihrer Wirklage blockiert, sowie eine durch eine beim Betrieb der Brennkraftmaschine auftretende Betriebsgröße gesteuerte Ausschalteinrichtung für die Blockiereinrichtung vorgesehen ist, daß die beim Start betätigbare Einrichtung zur Vorverlegung des Einspritzzeitpunktes von einem in den Übertragungsmechanismus des Spritzverstellers eingreifenden entgegen der Wirkung einer Federung betätigbaren Gestängeteil gebildet ist und daß die Blockiereinrichtung von einem beweglichen Anschlag gebildet ist, der unter der Wirkung einer Federung in eine diesen Gestängeteil hintergreifende und in der Wirklage blockierende Stellung bringbar ist. Auf diese Weise kann bei bestehenden Spritzverstellern bereits beim Start die richtige Verstellung des Einspritzzeitpunktes eingestellt werden und in dieser Lage verriegelt werden. Die Aufhebung der Blockierung durch die. Einwirkung einer Betriebsgröße führt hierbei dazu, daß der Motor nicht mit einer falschen Einstellung des Einspritzzeitpunktes nach Erreichen vorbestimmter Betriebsgrößen betrieben werden kann und dadurch beschädigt wird. Als derartige Betriebsgröße kann beispielsweise der Motoröldruck verwendet werden, ebenso kann aber auch jede andere Betriebsgröße wie beispielsweise die Drehzahl für diesen Zweck nutzbar gemacht werden. So kann beispielsweise bei Überschreitung oder bei Erreichung einer. gewissen Drehzahlgrenze, beispielsweise bei Erreichung der Leerlaufdrehzahl; die Blockierung ausgeschaltet werden. Durch die Ausbildung der beim Start betätigbaren Einrichtung zur Vorverlegung des Einspritzzeitpunktes als in den Übertragungsmechanismus des Spritzverstellers eingreifender entgegen der Wirkung einer Federung betätigbarer Gestängeteil und die Ausbildung als beweglicher Anschlag wird unmittelbar nach Aufhebung der Blockierung durch die Federung, welche auf dem Gestängeteil zur Wirkung kommt, die für den Betrieb korrekte Lage des Spritzverstellers erzielt. Diese Ausbildung ist insbesondere im Hinblick auf die Wahl verschiedener Betriebsgrößen für die Entriegelung der Blockierung der beim Start betätigbaren Einrichtung von besonderem Vorteil. Bei einer konstruktiv einfachen Ausführungsförm kann hiebei der Anschlag, welcher den Gestängeteil hintergreift und in seiner Wirklage blockiert, von einem vom Motoröldruck beaufschlagten Kolben gesteuert sein und in besonders einfacher Weise von der Kolbenstange dieses Kolbens selbst gebildet sein.

Gemäß einer weiteren Ausführungsform der erfindungsgemäßen Vorrichtung ist der eingangs genannte Spritzversteller so weitergebildet, daß eine Blockiereinrichtung, welche die Einrichtung zur Vorverlegung des Einspritzzeitpunktes in ihrer Wirklage blockiert, sowie eine durch eine beim Betrieb der Brennkraftmaschine auftretende Betriebsgröße gesteuerte Ausschalteinrichtung für die Blockiereinrichtung vorgesehen ist, daß der Spritzversteller in an sich bekannter Weise durch eine in Abhängigkeit von einer Betriebsgröße des Motors verstellbare Steuerkurve betätigt wird und in die Kraftübertragung von der Steuerkurve zu den den Einspritzzeitpunkt verstellenden Verstellgliedern ein Servokolben eingeschaltet ist, der durch einen beim Betrieb des Motors auftretenden Öldruck beaufschlagt ist, daß in die Leitung von der Ölpumpe zum Servokolben ein in Richtung zur Ölpumpe schließendes Rückschlagventil eingeschaltet ist, daß an die Ölleitung zwischen Rückschlagventil und Servokolben eine Druckquelle angeschaltet ist, welche durch die beim Start betätigbare Einrichtung zur Vorverlegung des Einspritzzeitpunktes auf den Servokolben zur Wirkung gebracht wird, daß die Druckquelle von einem durch den Motoröldruck aufgeladenen Druckspeicher gebildet ist, der mit dem Raum zwischen Rückschlagventil und Servokolben über ein zum Druckspeicher hin öffnendes zweites Rückschlagventil verbunden ist, und daß die beim Start betätigbare Einrichtung zur Vorverlegung des Einspritzzeitpunktes von einem in die Leitung vom Druckspeicher zum Servokolben eingeschalteten Absperrventil gebildet ist, welches öffenbar ist. Da bei einer Ausbildung des Spritzverstellers mit einem durch einen beim Betrieb des Motors auftretenden Öldruck beaufschlagten Servokolben die Einstellung des Einspritzzeitpunktes beim Start nicht korrekt möglich wäre, weil bei stillstehendem Motor der Öldruck für den Servokolben fehlt und daher der Spritzversteller stets in seiner Ausgangslage bleibt, wird durch die Einschaltung eines in die Leitung von der Ölpumpe zum Servokolben in Richtung zur Ölpumpe schließenden Rückschlagventils und die Anschaltung einer Druckquelle an die Ölleitung zwischen Rückschlagventil und Servokolben eine Ausbildung geschaffen, bei welcher bereits beim Startvorgang ein Öldruck zur Verfügung steht, wenn es sich bei der Druckquelle um einen aufgeladenen Druckspeicher handelt. Das in die Ölleitung eingeschaltete Rückschlagventil schließt, sobald der Motoröldruck od. dgl. beim Stillstand des Motors abfällt, den Raum, an welchen die Druckquelle angeschaltet ist, ab, so daß ein Rückströmen in die Ölleitung vermieden wird und sich die Druckquelle voll auf den Servokolben auswirkt. Die Druckquelle ist hiebei von einem durch den Motoröldruck od. dgl. aufgeladenen Druckspeicher gebildet, der mit dem Raum zwischen Rückschlagventil und Servokolben über ein zum Druckspeicher hin öffnendes zweites Rückschlagventil verbunden ist, wobei die willkürlich betätigbare Einrichtung zur Vorverlegung des Einspritzzeitpunktes von einem in die Leitung vom Druckspeicher zum Servokolben eingeschalteten Absperrventil, vorzugsweise einem elektromagnetisch gesteuerten Ventil, gebildet ist, welches beispielsweise durch die Einschaltung des Startschalters öffenbar ist. Über dieses zweite Rückschlagventil wird der Druckspeicher während des Motorbetriebes aufgeladen und das in die Leitung vom Druckspeicher zum Servokolben eingeschaltete Absperrventil verbindet beim Starten den Druckspeicher mit dem Arbeitsraum des Servokolbens.

Es kann aber auch gemäß der Erfindung die Druckquelle von einer elektrisch angetriebenen Ölpumpe gebildet sein, so daß der für den Servokolben erforderliche Öldruck durch diese beim Starten betätigte Pumpe aufgebaut wird.

In der Zeichnung ist die Erfindung anhand von Ausführungsbeispielen schematisch erläutert.

Fig. 1 zeigt eine Ausführungsform mit Servokolben. Fig. bis 5 zeigen eine andere Ausführungsform, wobei die Fig. 2 und 3 die Stellung während des Motorbetriebes und Fig. 4 und 5 die Stellung beim Start zeigen. Fig. 6 zeigt ein Diagramm. Hiebei zeigen Fig. 2 und 4 das Gestänge, betrachtet in Richtung der Pfeile A gemäß Fig. 3 und 5, während die Fig, 3 und 5 das Gestänge, in Richtung der Pfeile B betrachtet, gemäß Fig. 2 und 4 zeigen.

Bei der Ausführungsform nach Fig. 1 stellt 1 das Ölreservoir für das Motoröl, 2 die Motorölpumpe und 3 die Öldruckleitung für den Motor dar. 4 ist eine vom Drehzahlmeßwerk verdrehbare Steuerkurve, welche auf einen Rollenstößel 5 wirkt, der einen Kolben 6 betätigt. 7 ist der Servokolben, an welchen bei 8 das Gestänge des Spritzverstellers angeschlossen ist. Der Raum 9 im Arbeitszylinder 11 unter dem Servokolben 7 ist immer durch den Motoröldruck aus der Leitung 3 beaufschlagt. Durch eine Feder 10 wird der Servokolben 7 nach unten gedrückt. Der von der Kurvenscheibe 4 gesteuerte Kolben 6 verbindet nur über Steuerausnehmungen 12 in der bei Servoelementen üblichen Weise, wenn er aus dem Servokolben 7 ein kleines Stück heraustritt, den Arbeitsraum 13 über den Arbeitsraum 9 mit der Druckleitung 3, und wenn er in den Servokolben 7 ein kleines Stück hineingeschoben wird, den Arbeitsraum 13 mit dem Ablauf, so daß der Servokolben 7 der Bewegung des Steuerkolbens 6 folgt.

Wenn kein Öldruck in der Leitung 14 vorhanden ist, steht somit der Servokolben 7 in seiner tiefsten Lage und kann der Bewegung der Kurvenscheibe 4 nicht folgen.

Zwischen der Druckleitung 3 und der Leitung 14 ist nun ein in Richtung zur Druckleitung 3 schließendes Rückschlagventil 15 eingeschaltet. An die Leitung 14 ist ein durch eine Feder 16 belasteter und durch eine Membrane 17 abgeschlossener Druckspeicher 18 über ein in Richtung zum Druckspeicher 18 öffnendes Rückschlagventil 19 angeschlossen. Während des Motorbetriebes wird somit der Druckspeicher 18 aufgeladen. Sobald der Motor abgestellt wird und der Motoröldruck auf Null absinkt, schließt sich das Rückschlagventil 15 sowie auch das Rückschlagventil 19. In eine vom Druckspeicher 18 ausgehende Leitung 20 ist ein diese Leitung absperrendes Magnetventil 21 eingeschaltet. Mit 22 ist der Startschalter bezeichnet, der die Batterie 23 einerseits mit dem an die Leitung 24 angeschlossenen Starter und andererseits auch über eine Leitung 25 mit dem Magnetventil 21 verbindet. Beim Starten wird somit das Magentventil 21 geöffnet, das im Druckspeicher 18 gespeicherte Öl wird durch die Feder 16 über die Leitung 20 in die Leitung 14 gedrückt, welche durch das Rückschlagventil 15 abgeschlossen ist, so daß der Druck aus dem Druckspeicher 18 auf den Servokolben 7 wirksam gemacht wird und dieser Servokolben in gleicher Weise wie beim Betrieb des Motors mit dem Steuerkolben 6 gekuppelt wird und der Kurvenscheibe 4 folgen kann. Das Diagramm nach Fig. 6 zeigt den Verlauf des Einspritzzeitpunktes.

Im Diagramm nach Fig. 6 zeigt die Kurve 26 den Verlauf des Einspritzzeitpunktes. Auf der Ordinate sind die Winkel der Kurbelwelle vor dem oberen Totpunkt in Grad eingetragen, bei welchen der Spritzbeginn stattfindet. Auf der Abszisse ist die Motordrehzahl aufgetragen. Die Motordrehzahl verändert sich im Betrieb zwischen nmin und nₘax - n_{S}tart entspricht der Drehzahl beim Start und durch die Form der Kurvenscheibe 4 wird der Kurbelwellenwinkel vor dem oberen Totpunkt des Motorzylinders, bei welchem die Einspritzung beim Start beginnt, vergrößert. Dies zeigt der Kurventil 26a im Diagramm.

Fig. 2 bis 5 zeigen ein Ausführungsbeispiel, bei welchem der Eingriff in das Gestänge des Spritzverstellers während des Startes, mechanisch erfolgt. In Fig. 2 und 3 ist die Stellung während des Betriebes dargestellt.

27 ist das durch die Drehzahl bewegte Gestänge, welches an einem um einen Drehpunkt 28 schwenkbaren Hebel 29 bei 30 angelenkt ist. Bei einer Bewegung in Richtung des Pfeiles 31 des Gestänges 27 wird der Einspritzzeitpunkt in Richtung früher verstellt. Um den gleichen Drehpunkt 28 ist ein Hebel 32 schwenkbar gelagert, an dessen Ende 33 ein Bowdenzug 34 angreift. Durch Angriff an diesen Bowdenzug, dessen Handhabe mit 35 bezeichnet ist, kann der Hebel 32 entgegen der Kraft einer Feder 36, in Fig. 3 gesehen, nach links verschwenkt werden. Im Hebel 32 ist eine Stellschraube 38 angeordnet. 39 ist ein Stift, der mit einem in einem Zylinder 40 geführten Kolben 41 verbunden ist, der durch eine Feder 42 belastet ist. Während des Betriebes wirkt im Raum 43 des Zylinders 40 über eine Leitung 44 der Motoröldruck. Während des Betriebes ist somit der Kolben 41 mit dem Stift 39, in Fig. gesehen, nach links verschoben und ragt nicht in den Weg der Stellschraube 38, so daß der Hebel 32, in Fig. 3 gesehen, unter der Wirkung der Feder 36 nach rechts verschwenkt ist.

Beim Start ist im Raum 43 kein Öldruck vorhanden. Die Feder 42 drückt daher den Kolben 41 mit dem Stift 39, in Fig. gesehen, nach rechts, so daß dieser Stift 39 an der Stellschraube 38 anliegt.

Beim Start (siehe Fig. 4 und 5) wird nun mittels des Bowdenzuges 34 der Hebel 32 entgegen der Kraft der Feder 36 nach links geschwenkt (siehe Stellung in Fig. 5). Der Stift 39 wird nun durch die Wirkung der Feder 42, in Fig.4 gesehen, nach rechts gedrückt, hintergreift die Stellschraube 38 und es wird dadurch der Hebel 29, wie in Fig. 5 dargestellt, nach links in die Stellung »Voreinspritzung« gedrückt, wobei in dieser Stellung der Stift 39 den Hebel 32 in Startstellung blockiert. Sobald aber der Motor zu laufen beginnt und die Leerlaufdrehzahl erreicht, wird durch den sich aufbauenden Motoröldruck im Raum 43 der Kolben 44 mit dem Stift 39, in Fig. 4 gesehen, nach links verschoben und gelangt wieder in die Stellung nach Fig. 2, in welcher er die Stellschraube 38 freigibt. Der durch den Bowdenzug 34 betätigte Hebel 32 wird nun wieder durch die Kraft der Feder 36 nach rechts in die. in Fig. 3 dargestellte Stellung gedrückt, so daß das Gestänge 27 mit dem Hebel 29 sich wieder frei bewegen kann.

Die Startstellung ist durch einen Anschlag 45, welcher mit der Stellschraube 38 zusammenwirkt, begrenzt und durch die Einstellung der Stellschraube 38 kann das Ausmaß der Voreinspritzung beim Start beliebig eingestellt werden.

Die Verstellung des Einspritzzeitpunktes kann in beliebiger Weise erfolgen. Bei dem Ausführungsbeispiel nach Fig. 2 bis 5 ist ein Einspritzelement 46 dargestellt, welches eine Baueinheit von Düse und Einspritzpumpe darstellt. Die Betätigung des Einspritzkolbens erfolgt über einen bei 47 schwenkbar gelagerten Kipphebel 48, weicher an einem Ende eine Rolle 49 aufweist, die mit dem Einspritznocken 50 zusammenwirkte Das andere Ende 51 wirkt über eine Stelze 52 auf einen den Einspritzkolben betätigenden Stößel 53. Wenn der Hebel 29, in Fig. 3 und 5 gesehen, nach links verschwenkt wird, wird der Schwenkpunkt 47 des Kipphebels 48 nach links im Sinne einer Voreinspritzung verlagert.

## Patentansprüche

1. Vorrichtung zur Einstellung des Einspritzzeitpunktes beim Kaltstart von Einspritz-Brennkraftmaschinen, die mit einer Vorrichtung zur automatischen Verstellung. des Einspritzzeitpunktes im Betrieb (Spritzversteller.) ausgestattet sind, welche in Abhängigkeit von der Drehzahl gesteuert ist, mit einer zusätzffchen beim Start betätigbaren Einrichtung (35) zur Vorverlegung des Einspritzzeitpunktes gegenüber dem bei Leerlaufdrehzahl eingestellten Einspritzzeitpunkt während des Anlaufens, dadurch gekennzeichnet, daß eine Blockiereinrichtung (21, 39), welche die Einrichtung zur Vorverlegung des Einspritzzeitpunktes in ihrer Wirklage blockiert, sowie eine durch eine beim Betrieb der Brennkraftmaschine auftretende Betriebsgröße gesteuerte Ausschalteinrichtung (15, 40) für die Blockiereinrichtung (21, 39) vorgesehen ist, daß die beim Start betätigbare Einrichtung (35) zur Vorverlegung des Einspritzzeitpunktes von einem in den Übertragungsmechanismus (27) des Spritzverstellers eingreifenden entgegen der Wirkung einer Federung (36) betätigbaren Gestängeteil (34, 32) gebildet ist und daß die Blockiereinrichtung von einem beweglichen Anschlag (39) gebildet ist, der unter der Wirkung einer Federung (42) in eine diesen Gestängeteil (32) hintergreifende und in der Wirklage blockierende Stellung bringbar ist.

2. Vorrichtung nach Anspruch 1, dadurch gekennzeichnet, daß der Anschlag (39) von einem Kolben (41) gesteuert ist, der entgegen der den Anschlag (39) in die den Gestängeteil (32) hintergreifenden Stellung bringenden Federung (42) durch den Druck des Motoröls beaufschlagbar ist.

3. Vorrichtung nach Anspruch 2, dadurch gekennzeichnet, daß die Kolbenstange (39) des durch den Motoröldruck beaufschlagten Kolbens (41) den Anschlag bildet.

4. Vorrichtung nach einem der Ansprüche 1 bis 3, dadurch gekennzeichnet, daß bei einer Anordnung, bei welcher der Spritzversteller die Schwenkachse eines doppelarmigen Kipphebels (48) verstellt, dessen einer Arm durch den Einspritznocken (50) verstellt wird und dessen anderer Arm auf den Einspritzpumpenkolben (Stelze 52) wirkt, der die willkürlich betätigbare Einrichtung zur Vorverlegung des Einspritzzeitpunktes bildende Gestängeteil von einem Hebel (32) gebildet ist, der die Lage der Schwenkachse verstellt.

5. Vorrichtung zur Einstellung des Einspritzzeitpunktes beim Kaltstart von Einspritz-Brennkraftmaschinen, die mit einer Vorrichtung zur automatischen Verstellung des Einspritzzeitpunktes im Betrieb (Spritzversteller) ausgestattet sind, welche in Abhängigkeit von der Drehzahl gesteuert ist, mit einer zusätzlichen beim Start betätigbaren Einrichtung zur Vorverlegung des Einspritzzeitpunktes gegenüber dem bei Leerlaufdrehzahl eingestellten Einspritzzeitpunkt während des Anlaufens, dadurch gekennzeichnet, daß eine Blockiereinrichtung (21, 39), welche die Einrichtung zur Vorverlegung des Einspritzzeitpunktes in ihrer Winkellage blokkiert, sowie eine durch eine beim Betrieb der Brennkraftmaschine auftretende Betriebsgröße gesteuerte Ausschalteinrichtung (15, 40) für die Blockiereinrichtung (21, 39) vorgesehen ist, daß der Spritzversteller in an sich bekannter Weise durch eine in Abhängigkeit von der Drehzahl des Motors verstellbare Steuerkurve (4) betätigt wird und in die Kraftübertragung von der Steuerkurve (4) zu den den Einspritzzeitpunkt verstellenden Verstellgliedern ein Servokolben (7) eingeschaltet ist, der durch einen beim Betrieb des Motors auftretenden Öldruck beaufschlagt ist, daß in die Leitung (14) von der Ölpumpe (2) zum Servokolben (7) ein in Richtung zur Ölpumpe (2) schließendes Rückschlagventil (15) eingeschaltet ist, daß an die Ölleitung- zwischen Rückschlagventil (15) und Servokolben (7) eine Druckquelle (18) angeschaltet ist, welche durch die beim Start betätigbare zusätzliche Einrichtung (21) zur Vorverlegung des Einspritzzeitpunktes auf den Servokolben (7) zur Wirkung gebracht wird, daß die Druckquelle von einem durch den Motoröldruck aufgeladenen Druckspeicher (18) gebildet ist, der mit dem Raum zwischen Rückschlagventil (15) und Servokolben (7) über ein zum Druckspeicher hin öffnendes zweites Rückschlagventil (19) verbunden ist, und daß die beim Start betätigbare zusätzliche Einrichtung zur Vorverlegung des Einspritzzeitpunktes von einem in die Leitung (20) vom Druckspeicher (18) zum Servokolben (7) eingeschalteten Absperrventil (21) gebildet ist, weiches öffenbar ist.

6. Vorrichtung nach Anspruch 5, dadurch gekennzeichnet, daß die Druckwelle von einer elektrisch angetriebenen Ölpumpe (2) gebildet ist.

## Claims

1. Device for timing fuel injection at cold start in internal combustion engines having means for automatic control of timing the fuel injection in operation (timing controller) actuated in dependence of rpm, comprising additional means (35) for obtaining a lead of injection timing during run up with respect to the adjusted injection timing at low idle, characterized in that locking means (21, 39) locking the means for obtaining a lead of injection timing in its active position, and shut-off means (15,40) for the locking means (21, 39) actuated in dependence of a parameter in the operation of the internal combustion engine are provided, that the means (35) for obtaining a lead of injection timing to be actuated at the start is formed by a linkage part (34, 32) engaging the translating mechanism (27) of the timing controller and operable against the bias of a spring means (36), and that the locking means is formed by a movable stop (39) which by the action of a spring means (42) may be brought in a position gripping behind said linkage part (32) and locking it in its active position.

2. A device as claimed in claim 1, characterized in that the stop (39) is actuated by a piston (41) which is admissible by the pressure of the engine oil against the direction of action of the spring means (42) biasing the stop (39) in the position gripping behindthe linkage part (32).

3. A device as claimed in claim 2, characterized in that the piston rod (39) of the piston (41) which is admissible by the pressure of the engine oil forms the stop.

4: A device as claimed in any one of claims 1 to 3, characterized in that in an arrangement, in which the timing controller adjusts the swivel axis of a two-armed rocker lever (48) one arm of which is actuated by the injection cam (50) and the other arm of which acts upon the injection pump plunger (stilt 52), the linkage part forming the means for obtaining a lead of injection timing at will is constituted by a lever (32) for ajusting the position of the swivel axis.

5. Device for timing fuel injection at cold start in internal combustion engines having means for automatic control of timing the fuel injection in operation (timing controller) actuated in dependence of rpm, comprising additional means for obtaining a lead of injection timing during run up with respect to the adjusted injection timing at low idle, characterized in that locking means (21, 39) locking the means for obtaining a lead of injection timing in its active position, and shut-off means (15,40) for the locking means (21, 39) actuated in dependence of a parameter in the operation of the internal combustion engine are provided, that the timing controller, as known per se, is actuated by a cam (4) which is adjusted in dependence of the rpm of the engine, and in the translating means between the cam (4) and the adjusting means for injection timing a servo piston (7) is interconnected which is admitted by the pressure of the engine oil at operation of the engine, that a check valve (15) closing in the direction to the oil pump (2) is inserted in the line (14) between the oil pump (2) and the servo piston (7), that a pressure source (18) being operable by the additional means (21) for obtaining a lead of injection timing to be actuated at the start for acting on the servo piston (7) is connected to the oil line between check valve (15) and servo piston (7), that the pressure source is formed by a pressure accumulator (18) charged with the pressure of the engine oil and connected to the space between check valve (15) and servo piston (7) via a second check valve (19) which opens to the pressure accumulator, and that the additional means for obtaining a lead of injection timing to be actuated at the start ist formed by a shut-off valve (21) which can be opened and which is inserted in the line (20) between pressure accumulator (18) and servo piston (7).

6. A device as claimed in claim 5, characterized in that the pressure source is formed by an electrically operated oil pump (2).

## Revendications

1. Dispositif pour régler le point d'injection, au démarrage à froid, de moteurs à injection qui sont équipés d'un dispositif de réglage automatique du point d'injection en cours de marche (régulateur d'injection), qui est commandé en fonction de la vitesse de rotation, comportant un mécanisme supplémentaire (35) pour faire avancer, par rapport au point d'injection établi pour la vitesse de ralenti, le point d'injection en fonctionnement du moteur, caractérisé par le fait qu'il est prévu un mécanisme de blocage (21,39), qui bloque dans sa position de travail le mécanisme d'avance du point d'injection ainsi qu'un mécanisme de desserrage (15, 40) du mécanisme de blocage (21, 39), qui est commandé par un paramètre de fonctionnement apparaissant lors du fonctionnement du moteur, que le mécanisme (35) d'avance du point d'injection est constitué par une partie de tringlerie (34, 32) intervenant dans le mécanisme de transmission (27) du régulateur d'injection et pouvant être actionné en opposition à l'action d'un ressort (36) et que le mécanisme de blocage est constitué par une butée mobile (39), qui peut être amenée, sous l'action d'un ressort (42), dans une position où elle s'accroche en arrière de cette partie de tringlerie (32) et où elle la bloque dans la position de travail.

2. Dispositif selon la revendication 1, caractérisé par le fait que la butée (39) est commandée par un piston (41) qui peut être sollicité, en opposition au ressort amenant la butée (39) dans la position d'accrochage en arrière de la partie de tringlerie (32), par la pression d'huile du moteur.

3. Dispositif selon la revendication 2, caractérisé par le fait que la tige (39) du piston (41) sollicité par la pression d'huile de moteurconsti- tue ladite butée.

4. Dispositif selon l'une des revendications 1 à 3, caractérisé par le fait que, dans un agencement où le régulateur d'injection assure le déplacement de l'axe de pivotement d'un levier basculant à double bras (48), dont un bras est manoeuvré par la came d'injection (50) et dont l'autre bras agit sur le piston de pompe d'injection (patin 52), la partie de tringlerie constituant ledit mécanisme, actionnable à volonté pour l'avance du point d'injection, étant constituée par un levier (32) qui modifie la position dudit axe de pivotement.

5. Dispositif pour régler le point d'injection, au démarrage à froid, de moteurs à injection qui sont équipés d'un dispositif de réglage automatique du point d'injection en cours de marche (régulateur d'injection), qui est commandé en fonction de la vitesse de rotation, comportant un mécanisme supplémentaire (35) pour faire avancer, par rapport au point d'injection établi pour la vitesse de ralenti, le point d'injection en fonctionnement du moteur, caractérisé par le fait qu'il est prévu un mécanisme de blocage (21, 39), qui bloque dans sa position de travail le mécanisme d'avance du point d'injection ainsi qu'un mécanisme de desserrage (15, 40) du mécanisme de blocage (21, 39), qui est commandé par un paramètre de fonctionnement apparaissant lors du fonctionnement du moteur, que le régulateur d'injection est actionné de manière en soi connue par une carné de commande (4) manoeuvrable en fonction, de la vitesse de rotation du moteur, qu'il est prévu dans le mécanisme de transmission entre la came de commande (4) et les organes de manoeuvre assurant la modification du point d'injection, un servo-piston (7) qui est sollicité. par une pression d'huile apparaissant en cours de fonctionnement du moteur, qu'il est prévu dans le tuyau (14) reliant la pompe à huile (2) au servo-piston (7) un clapet anti-retour (15) se fermant en direction de la pompe à huile (2), que le tuyau d'huile reliant le clapet anti-retour (15) et le servo-piston (7) est relié à une source de pression (18) qui agit sur le servo-piston (7) par l'intermédiaire du mécanisme supplémentaire (21) actionnable au démarrage pour l'avance du point d'injection, que la source de pression est constituée par un accumulateur de pression (18) chargé par la pression d'huile de moteur et qui est relié au volume existant entre le clapet anti-retour (15) et le servo-piston (7) par l'intermédiaire d'un second clapet anti-retour (19) s'ouvrant en direction. de l'accumulateur de pression et que le mécanisme supplémentaire actionnable au démarrage pour l'avance du point d'injection, est constitué par une soupape d'arrêt (21), placée dans le tuyau (20) reliant l'accumulateur de pression (18) au servo-piston (7), et qui peut être ouverte.

6. Dispositif selon la revendication 5, caractérisé par le fait que la source de pression est constituée par une pompe à huile (2) entraînée électriquement.
